# EUROPÄISCHE PATENTSCHRIFT

(11) **EP 1 725 727 B1**
(45) Veröffentlichungstag und Bekanntmachung des Hinweises auf die Patenterteilung: **23.04.2008**
(21) Anmeldenummer: 04763845.7
(22) Anmeldetag: 06.08.2004
(51) Int. Cl.: E05F 5/10, E05D 3/06

(54) **DÄMPFUNGSVORRICHTUNG FÜR MÖBELSCHARNIERE**
DAMPING DEVICE FOR FURNITURE HINGES
DISPOSITIF AMORTISSEUR POUR DES CHARNIERES DE MEUBLES

(30) Priorität: 12.03.2004 DE 202004003862 U
(43) Veröffentlichungstag der Anmeldung: 29.11.2006
(73) Patentinhaber: MEPLA-WERKE LAUTENSCHLÄGER GmbH & Co. KG, D-64354 Reinheim (DE)
(72) Erfinder: GALLASCH, Steffen, 64711 Erbach (DE); SCHNEIDER, Gabriele, 64407 Fränkisch-Crumbach (DE); VOELKER, Gerd, 64560 Riedstadt/Leeheim (DE)
(74) Vertreter: Helber, Friedrich
(86) Internationale Anmeldenummer: PCT/EP2004/008806
(87) Internationale Veröffentlichungsnummer: WO 2005/088052

(56) Entgegenhaltungen:
- EP-A- 1 103 685
- WO-A-03/004817
- US-A- 4 085 481
- US-A- 5 195 214
- US-A1- 2002 046 441

## Beschreibung

Die Erfindung betrifft eine Dämpfungsvorrichtung für Scharniere zur verschwenkbaren Anlenkung von Türflügeln oder -klappen am Korpus von Möbelstücken, bei welchen das Scharnier jeweils einen auf der Tragwand des Korpus befestigbaren Tragwand-Anschlagteil und einen über einen Gelenkmechanismus verschwenkbar mit diesem gekoppelten, auf der Innenseite des Türflügels bzw. der Klappe befestigbaren, vorzugsweise als versenkt in eine Aussparung im Türflügel bzw. der Klappe eingreifenden und mit seitlich vorspringenden, auf der Innenseite aufliegenden Befestigungsflanschen versehenen Türflügel-Anschlagteil aufweist, wobei die Dämpfungsvorrichtung ein am Türflügel-Anschlagteil vorgesehenes Dämpfergehäuse aufweist, in dessen Hohlraum ein fluides oder gasförmiges Dämpfungsmedium und ein relativ zum Dämpfungsmedium bewegliches Widerstandselement vorgesehen ist, welches mit einem aus dem Gehäuse herausgeführten Betätigungselement gekoppelt ist, welches zumindest während eines Teils der Verschwenkbewegung der Anschlagteile relativ zueinander direkt oder indirekt mit dem Tragwand-Anschlagteil in Mitnahmeverbindung steht und die Relativbewegung der Anschlagteile bei ihrer Verschwenkung auf das Widerstandselement überträgt.

Dämpfungsvorrichtungen an Türflügeln dienen dazu, beim schnellen und schwungvollen Schließen von Türen von Schränken bei der stoßartigen Abbremsung des am Korpus anschlagenden Türflügels entstehende Beanspruchung Geräusche zu vermeiden oder doch weitgehend zu verrigern. Solche mit gasförmigen Stoffen, wie z.B. atmosphärischer Luft oder mit viskosen Flüssigkeiten, wie z.B. Silikonöl, als Dämpfungsmedium arbeitende Dämpfungsvorrichtung sind an sich bekannt.

Aus der WO 03/004817 A1 (Fig. 11 u. 12) ist z.B. eine im Bereich des als versenkbar im zugeordneten Türflügel befestigbarer Scharniertopf ausgebildeten Türflügel-Anschlagteils vorgesehene Dämpfungsvorrichtung bekannt, bei welcher das Dämpfergehäuse ein integraler Teil des Türflügel-Anschlagteils ist. Der Scharniertopf ist im Druckguss-Verfahren aus einer geeigneten Metalllegierung (Zamak) hergestellt. Es ist klar, dass die Herstellung des gusstechnisch relativ aufwändigen Scharniertopfs mit angegossenem Dämpfergehäuse teuer ist. Eine Umrüstung von normalen, d.h. ungedämpften Scharnieren derart, dass sie in speziellen Fällen ein gedämpftes Abbremsen eines Türflügels bei Annäherung an dessen Schließstellung ermöglichen, ist nicht - oder nur mit Schwierigkeiten - möglich, da hierfür der normale Scharniertopf durch ein Scharniertopf mit integriertem Dämpfergehäuse ausgetauscht werden müsste.

Der Erfindung liegt demgegenüber die Aufgabe zugrunde, eine Dämpfungsvorrichtung für Scharnier der hier in Frage stehenden Art zu schaffen, welche die Um- bzw. Nachrüstung von Scharnieren ohne Dämpfungsvorrichtung in Scharniere mit Dämpfungsfunktion erlaubt.

Ausgehend von einer Dämpfungsvorrichtung der eingangs erwähnten Art wird diese Aufgabe erfindungsgemäß dadurch gelöst, dass das Dämpfergehäuse ein gesonderter Bauteil ist, welcher mit auf den Befestigungsflanschen des Türflügel-Anschlagteils befestigbaren, seitlich vorspringenden Befestigungsflanschen versehen ist, dass die Befestigungsflansche des Dämpfergehäuses zumindest bereichsweise den Befestigungsflanschen des Türflügel-Anschlagteils im Wesentlichen entsprechend geformt und in der bestimmungsgemäßen Befestigungsstellung auf den Befestigungsflanschen aufsetzbar sind, und dass Befestigungsmittel zur lösbaren Verbindung der Befestigungsflansche des Dämpfergehäuses auf den Befestigungsflanschen des Türflügel-Anschlagteils vorgesehen sind

Bei einem ersten Ausführungsbeispiel der Erfindung werden dabei die Befestigungsflansche des Dämpfergehäuses zumindest bereichsweise der äußeren Begrenzung der Befestigungsflansche des Türflügel-Anschlagteils im Wesentlichen entsprechend geformt und in ihrem Randbereich mit einem in der bestimmungsgemäßen Befestigungsstellung auf dem Türflügel-Anschlagteil die Ränder von dessen Befestigungsflanschen übergreifenden vortretenden schmalen Rand versehen, wobei Befestigungsmittel zur lösbaren Verbindung der Randabschnitte mit den Rändern der Befestigungsflansche des Türflügel-Anschlagteils vorgesehen sind.

Bevorzugt werden die Befestigungsmittel von an bzw. unter den Rändern der Befestigungsflansche des Türflügel-Anschlagteils verrastbaren Vorsprüngen an den schmalen Randabschnitten gebildet. Dadurch ist es möglich, die Dämpfungsvorrichtung gewünschtenfalls nachträglich an den Befestigungsflanschen des Türflügel-Anschlagteils aufzurasten, ohne dass hierfür gesonderte Werkzeuge erforderlich sind.

Bei Normalscharnieren, bei denen der als Scharniertopf ausgebildete Türflügel-Anschlagteil durch Bohrungen in den Befestigungsflanschen hindurchgeführte Befestigungsschrauben mit dem zugehörigen Türflügel verschraubt werden, können als Befestigungsmittel auch zu den Bohrungen den Befestigungsflanschen des Scharniertopfs fluchtende Bohrungen in den Befestigungsflanschen des Dämpfergehäuses vorgesehen sein, so dass die Befestigung des Dämpfergehäuses dann zusammen mit der Befestigung des Scharniertopfs durch - entsprechend verlängerte - Befestigungsschrauben erfolgen kann.

Bei Scharnieren, deren Türflügel-Anschlagteile im Bereich seiner Befestigungsflansche mit einer zur Abdeckung der Befestigungsflansche und/oder Betätigung zusätzlicher Befestigungsmittel für den Anschlagteil bestimmten, in der auf dem Befestigungsflansch aufliegenden bestimmungsgemäßen Abdeck- oder Befestigungsstellung die Befestigungsflansche zumindest bereichsweise überdeckenden Platte versehen ist, welche um eine parallel zur Scharnier-Schwenkachse verlaufender Achse hochschwenkbar am Türflügel-Anschlagteil angeordnet ist (z.B. EP 0 610 765 A1 od. DE 297 17 508 U1) ist eine Ausgestaltung der Dämpfungsvorrichtung vorteilhaft, bei welcher die vom Dämpfergehäuse vorspringenden Befestigungsflansche von dünnen flachen lappenartigen, nur Teilabschnitte der Befestigungsflansche des Türflügel-Anschlagteils überdeckenden Ansätzen gebildet werden, welche bei hochgeschwenkter Abdeck- bzw. Befestigungsplatte des Türflügel-Anschlagteils auf zugeordneten Bereichen der Befestigungsflansche des Türflügel-Anschlagteils aufsetzbar und lösbar mit den Befestigungsflanschen des Anschlagteils verbindbar und nach Herabschwenken der Abdeck- bzw. Befestigungsplatte des Türflügel-Anschlagteils abgedeckt und gegen Trennung vom Türflügel-Anschlagteil gesichert sind.

Die Verbindung der in der bestimmungsgemäßen Befestigungsstellung aufeinander liegenden Bereiche der lappenartigen Ansätze des Dämpfergehäuses und der Befestigungsflansche des Türflügel-Anschlagteils erfolgt dabei zweckmäßig durch formschlüssig ineinander eingreifende Befestigungsvorsprünge und-ausnehmungen.

In einer bevorzugten Ausgestaltung der Erfindung ist dabei in den lappenartigen Ansätzen des Dämpfergehäuses jeweils wenigstens eine Durchgangsöffnung vorgesehen, welche jeweils auf einen im Querschnitt komplementär geformten zugeordneten Vorsprung der Befestigungsflansche des Türflügel-Anschlagteils aufsetzbar ist.

Als zusätzliche Sicherung kann in den in der bestimmungsgemäßen Abdeck- bzw. Befestigungsstellung aufeinander liegenden Bereichen der lappenförmigen Ansätze des Dämpfergehäuses und den gegenüberliegenden Bereichen der Befestigungsflansche des Türflügel-Anschlagteils jeweils wenigstens eine weitere durchgehende fluchtende Bohrung vorgesehen sein, durch welche hindurch jeweils der Schaft einer zusätzlichen Befestigungsschraube hindurchführbar ist, welche nach dem Aufsetzen der Durchgangsöffnungen in den lappenartigen Ansätzen auf die zugeordneten Vorsprünge eine ungewollte Trennung der lappenartigen Ansätze von den zugeordneten Befestigungsflanschen verhindern. Der Kopf dieser zusätzlichen Befestigungsschrauben wird in der bestimmungsgemäßen Montageposition des Türflügel-Anschlagteils am bzw. im zugeordneten Türflügel durch die herabgeschwenkte Abdeck- bzw. Befestigungsplatte verdeckt.

Die Erfindung ist in der folgenden Beschreibung von drei Ausführungsbeispielen in Verbindung mit der Zeichnung näher erläutert, und zwar zeigt:
- Fig. 1: eine Seitenansicht eines den Türflügel eines Schranks verschwenkbar an der Tragwand des Schrankkorpus anlenkenden Möbelscharniers, dessen türflügelzugeordneter Anschlagteil mit einer in der erfindungsgemäßen Weise ausgebildeten Dämpfungsvorrichtung versehen ist, in der Schließstellung;
- Fig. 2: eine der Fig. 1 entsprechende Ansicht, bei welcher der Türflügel in teilgeöffneter Position dargestellt ist;
- Fig. 3: eine Draufsicht auf das in den Fig. 1 und 2 gezeigte Scharnier, gesehen in Richtung des Pfeils 3 in Fig. 2, wobei das Scharnier jedoch in der ganz geöffneten Stellung dargestellt ist;
- Fig. 4: eine perspektivische Ansicht des Dämpfergehäuses der Dämpfervorrichtung;
- Fig. 5: eine Schnittansicht durch einen der Befestigungsflansche des Dämpfergehäuses, gesehen in Richtung der Pfeile 5-5 in Fig. 4;
- Fig. 6: eine der Fig. 1 entsprechende Ansicht eines zweiten Ausführungsbeispiels eines mit einer Dämpfervorrichtung versehenen Scharniers;
- Fig. 7: die der Fig. 2 entsprechende Ansicht des in Fig. 6 gezeigten Ausführungsbeispiels;
- Fig. 8: die der Fig. 3 entsprechende Draufsicht des in den Fig. 6 und 7 dargestellten Ausführungsbeispiels;
- Fig. 9: eine perspektivische Ansicht des Dämpfergehäuses des in den Fig. 6 bis 8 dargestellten Ausführungsbeispiels, wobei der zugehörige, als Scharniertopf ausgebildete Türflügel-Anschlagteil des Scharniers nicht dargestellt ist, und
- Fig.10: eine perspektivische Ansicht des Scharniertopfs eines Scharniers mit einer gegenüber dem Ausführungsbeispiel gemäß den Figuren 6 bis 9 abgewandelten Ausgestaltung und Anordnung der das Dämpfergehäuse am Scharniertopf halternden Verbindungsmittel.

In den Fig. 1 und 2 ist ein in seiner Gesamtheit mit 10 bezeichnetes, als Viergelenkscharnier ausgebildetes Möbelscharnier gezeigt, mittels dessen ein Türflügel 12 an der Tragwand des Korpus eines Schranks verschwenkbar angelenkt ist. Das Scharnier ist als an sich bekanntes Viergelenkscharnier ausgebildet, bei welchem ein auf einer an der Tragwand 14 befestigten Montageplatte 16 einstellbar befestigbarer Tragarm 18 über zwei Scharnierlenker 20 und 22 mit einem in der Aussparung im Türflügel versenkt befestigbaren Scharniertopf 24 gekoppelt ist.

Am Scharniertopf 24 ist eine gesondert hergestellte Dämpfungsvorrichtung 30 mit einem Dämpfergehäuse 32 befestigt. Das Dämpfergehäuse 32 weist einen langgestreckten Gehäuseabschnitt 34 auf, der fluchtend zur Längsmittelebene des Scharniertopfs 24 ausgerichtet ist und von der freien Stirnkante des Türflügels 12 wegweist. Im Gehäuseabschnitt 34 ist ein scharniertopfseitig offen mündender zylindrischer Hohlraum 36 eingearbeitet, der zur Aufnahme der Funktionsbauteile des als Kolbendämpfer ausgebildeten eigentlichen Dämpfers dient. Von diesen Funktionsbauteilen ist in den Fig. 1 bis 3 nur das aus dem Dämpfergehäuse 32 vortretende Ende eines am Ende der Kolbenstange des Dämpfers angeschlossenen Stößels 39 gezeigt, welcher beim Schließvorgang des Türflügels 12 bei dessen Annäherung an die Schließstellung am Tragarm 18 anfährt und während des restlichen Schließvorgangs die angestrebte Brems- bzw. Dämpfungswirkung entfaltet.

Am scharniertopfseitigen Ende des Gehäuseabschnitts 34 sind auf gegenüberliegenden Seiten zwei seitlich und in Richtung zum Scharniertopf 24 vortretende Befestigungsflansche 38 integral angegossen, welche den üblicherweise am Scharniertopf 24 vorgesehenen und auf der Innenseite des Türflügels 12 aufliegenden, in den Zeichnungsfiguren nicht erkennbaren Befestigungsflanschen des Scharniertopfs entsprechend geformt und in ihrem Randbereich mit einem in der bestimmungsgemäßen Befestigungsstellung auf dem Scharniertopf 24 die Ränder von dessen Befestigungsflanschen übergreifenden und vortretenden schmalen Randabschnitt 40 versehen sind. Die Befestigungsflansche 38 des Dämpfergehäuses 32 können also auf die Befestigungsflansche des Scharniertopfs 24 aufgesetzt werden, wobei diese dann passend in den im Innern des Befestigungsflansche 38 des Dämpfergehäuses 32 gebildeten Raum aufgenommen sind.

Die Befestigung des am Scharniertopf 24 montierten Dämpfergehäuses 32 erfolgt im einfachsten Fall durch Vorsprünge 42, welche im unteren Randbereich von den umlaufenden und schmalen Randabschnitten nach innen vorspringen. Diese Vorsprünge erlauben ein Aufrasten der Befestigungsflansche 38 auf den zugeordneten Befestigungsflanschen des Scharniertopfs und untergreifen in der bestimmungsgemäßen Befestigungsstellung der Dämpfungsvorrichtung 30 die Ränder der Befestigungsflansche des Scharniertopfs. Es ist ersichtlich, dass die so ausgebildete Dämpfungsvorrichtung einfach und schnell an bereits am zugeordneten Türflügel 12 montierten Scharniertöpfen anbringbar und wieder demontierbar ist. Die Nachrüstung von ungedämpften Normalscharnieren auf eine Ausführung mit Endlagendämpfung ist also jederzeit und ohne Schwierigkeiten möglich.

In den Fig. 6 bis 8 ist ein abgewandeltes Ausführungsbeispiel einer erfindungsgemäßen Dämpfungsvorrichtung 30 gezeigt, welches für Scharniere bestimmt ist, bei denen spezielle - werkzeuglos montierbare - Scharniertöpfe 24 Verwendung finden, wie sie beispielsweise aus der EP 0 610 765 A1 oder der DE 297 17 508 U1 bekannt sind. Es handelt sich um Scharniere, deren als Scharniertopf ausgebildeter Türflügel-Anschlagteil im Bereich seiner Befestigungsflansche zusätzlich mit einer zur Abdeckung der Befestigungsflansche und/oder Betätigung zusätzlicher Befestigungsmittel für den Anschlagteil bestimmten, in der auf den Befestigungsflanschen aufliegenden bestimmungsgemäßen Abdeck- und/oder Befestigungsstellung zumindest bereichsweise überdeckenden Platte 44 versehen ist, die um eine parallel zur Scharnier-Schwenkachse verlaufende Achse a hochschwenkbar am Scharniertopf 24 angeordnet ist. In diesem Fall bietet es sich an das Dämpfergehäuse 32 in der in Fig. 9 veranschaulichten Weise mit der Platte 44 zu einem integralen Bauteil zu verbinden. D.h. durch Anheben des scharniertopf abgewandten Endes des Dämpfergehäuses und das daraus resultierendeHochschwenken der Platte 44 um die Achse a werden die den Scharniertopf in der zugehörigen Aussparung im Türflügel halternden Befestigungsmittel gelöst und der Scharniertopf kann - ohne Verwendung von Werkzeugen - vom Türflügel abgenommen werden.

In Fig. 10 ist ein in vergleichbarer Weise werkzeuglos, d. h. durch Hochschwenken einer die eigentlichen Befestigungsflansche abdeckenden Platte um die Achse a montierbarer bzw. demontierbarer Scharniertopf 24 gezeigt, wobei die hochschschwenkbare Platte 44 zur besseren Veranschaulichung der Art und Weise der Montage des gesondert hergestellten Dämpfergehäuses 32 am Scharniertopf nicht dargestellt ist.

Das Dämpfergehäuse 32 ist - abweichend vom Dämpfergehäuse 32 des zuvor beschriebenen Ausführungsbeispiels - anstelle einer integral angeformten Platte - mit dünnen flachen lappenartigen Ansätzen 46 anstelle versehen, welche nach Hochschwenken der nicht gezeigten gesonderten Befestigungsplatte auf die Oberseite der Befestigungsflansche 48 des Scharniertopf 24 aufsetzbar sind. In den dünnen lappenartigen Ansätzen sind durchgehende Bohrungen 50 vorgesehen, in welche von der Oberseite der Befestigungsflansch 48 des Scharniertopfs 24 vorstehende, nicht gezeigte Zapfen eingreifen. Durch Herabschwenken der die Befestigungsflansche 48 des Scharniertopfs 24 überdeckenden Platte wird in diesem Fall das Dämpfergehäuse 32 und somit die Dämpfungsvorrichtung 30 insgesamt am Scharniertopf 24 befestigt.

Eine zusätzliche Sicherung der Befestigung der lappenartigen Ansätze 46 kann durch Verschrauben mit dem Türflügel erfolgen. Hierfür sind in den lappenartigen Ansätzen des Dämpfergehäuses 32 der Dämpfungsvorrichtung 30 zusätzlich jeweils eine weitere Durchgangsbohrung 52 vorgesehen, denen jeweils eine fluchtende Bohrung in den Befestigungsflanschen 48 des Scharniertopfs 24 zugeordnet ist. Durch die Bohrungen 52 und die fluchtenden Bohrungen im Scharniertopf hindurch kann also jeweils eine Befestigungsschraube in den Türflügel eingeschraubt werden, so dass das Dämpfergehäuse 32 auch dann gegen Abheben von den Befestigungsflanschen 48 des Scharniertopfs 24 gesichert ist, wenn die diese Befestigungsflansche überdeckende Befestigungsplatte hochgeschwenkt ist.

## Patentansprüche

1. Dämpfungsvorrichtung (30) für Scharniere (10) zur verschwenkbaren Anlenkung von Türflügeln (12) oder -klappen am Korpus von Möbelstücken, bei welchen das Scharnier jeweils einen auf der Tragwand (14) des Korpus befestigbaren Tragwand-Anschlagteil (18) und einen über einen Gelenkmechanismus (20; 22) verschwenkbar mit diesem gekoppelten, auf der Innenseite des Türflügels bzw. der Klappe befestigbaren, vorzugsweise als versenkt in eine Aussparung im Türflügel bzw. der Klappe eingreifenden und mit seitlich vorspringenden, auf der Innenseite aufliegenden Befestigungsflanschen versehenen Türflügel-Anschlagteil (24) aufweist, wobei die Dämpfungsvorrichtung (30) ein am Türflügel-Anschlagteil (24) vorgesehenes Dämpfergehäuse (32) aufweist, in dessen Hohlraum ein fluides oder gasförmiges Dämpfungsmedium und ein relativ zum Dämpfungsmedium bewegliches Widerstandselement vorgesehen ist, welches mit einem aus dem Gehäuse herausgeführten Betätigungselement (39) gekoppelt ist, welches zumindest während eines Teils der Verschwenkbewegung der Anschlagteile (18, 24) relativ zueinander direkt oder indirekt mit dem Tragwand-Anschlagteil (18) in Mitnahmeverbindung steht und die Relativbewegung der Anschlagteile bei ihrer Verschwenkung auf das Widerstandselement überträgt,
**dadurch gekennzeichnet,**
**dass** das Dämpfergehäuse (32) ein gesonderter Bauteil ist, welcher mit auf den Befestigungsflanschen (48) des Türflügel-Anschlagteils (24) befestigbaren, seitlich vorspringenden Befestigungsflanschen (38; 46) versehen ist,
**dass** die Befestigungsflansche (38; 46) des Dämpfergehäuses (32) zumindest bereichsweise den Befestigungsflanschen (48) des Türflügel-Anschlagteils (24) im Wesentlichen entsprechend geformt und in der bestimmungsgemäßen Befestigungstellung auf den Befestigungsflanschen (48) aufsetzbar sind, und
**dass** Befestigungsmittel zur lösbaren Verbindung der Befestigungsflansche (38; 46) des Dämpfergehäuses (32) auf den Befestigungsflanschen (48) des Türflügel-Anschlagteils (24) vorgesehen sind.

2. Dämpfungsvorrichtung nach Anspruch 1, **dadurch gekennzeichnet, dass** die Befestigungsflansche (38) des Dämpfergehäuses zumindest bereichsweise der Begrenzung der Befestigungsflansche des Türflügel-Anschlagteils (24) im Wesentlichen entsprechend geformt und in ihrem Randbereich mit einem in der bestimmungsgemäßen Befestigungsstellung auf dem Türflügel-Anschlagteil (24) die Ränder von dessen Befestigungsflanschen übergreifenden vortretenden schmalen Randabschnitt (40) versehen sind, und dass die Befestigungsmittel zur lösbaren Verbindung der Randabschnitte (40) mit den Rändern der Befestigungsflansche des Türflügel-Anschlagteils an den Randabschnitten (40) und den Rändern der Befestigungsflansche des Türflügel-Anschlagteils (24) ausgebildet sind.

3. Dämpfungsvorrichtung nach Anspruch 2, **dadurch gekennzeichnet, dass** die Befestigungsmittel von an bzw. unter den Rändern der Befestigungsflansche des Türflügel-Anschlagteils verrastbaren Vorsprünge (42; 46) an den schmalen Randabschnitten (40) gebildet werden.

4. Dämpfungsvorrichtung nach Anspruch 1 für Scharniere, deren Türflügel-Anschlagteil (24) im Bereich seiner Befestigungsflansche (48) mit einer zur Abdeckung der Befestigungsflansche und/oder Betätigung zusätzlicher Befestigungsmittel für den Anschlagteil bestimmten, in der auf den Befestigungsflanschen (48) aufliegenden bestimmungsgemäßen Abdeck- und/oder Befestigungsstellung die Befestigungsflansche zumindest bereichsweise überdeckenden Platte (44) versehen ist, welche um eine parallel zur Scharnier-Schwenkachse verlaufende Achse (a) hochschwenkbar am Türflügel-Anschlagteil (24) angeordnet ist, **dadurch gekennzeichnet, dass** das Dämpfergehäuse (32) und die Platte (44) zu einem integralen Bauteil vereinigt sind.

5. Dämpfungsvorrichtung nach Anspruch 1 für Scharniere, deren Türflügel-Anschlagteil (24) im Bereich seiner Befestigungsflansche (48) mit einer zur Abdeckung der Befestigungsflansche und/oder Betätigung zusätzlicher Befestigungsmittel für den Anschlagteil bestimmten, in der auf den Befestigungsflanschen (48) aufliegenden bestimmungsgemäßen Abdeck- und/oder Befestigungssteilung die Befestigungsflansche zumindest bereichsweise überdeckenden Platte (44) versehen ist, welche um eine parallel zur Scharnier-Schwenkachse verlaufende Achse (a) hochschwenkbar am Türflügel-Anschlagteil (24) angeordnet ist, **dadurch gekennzeichnet, dass** die vom Dämpfergehäuse (32) vorspringenden Befestigungsflansche von dünnen flachen lappenartigen, nur Teilabschnitte der Befestigungsflansche des Türflügel-Anschlagteils überdeckenden Ansätzen (46) gebildet werden, welche bei hochgeschwenkter Abdeck- bzw. Befestigungsplatte (44) des Türflügel-Anschlagteils (24) auf zugeordneten Bereichen der Befestigungsflansche des Türflügel-Anschlagteils aufsetzbar und lösbar mit den Befestigungsflanschen des Anschlagteils verbindbar und nach Herabschwenken der Abdeck- bzw. Befestigungsplatte (44) des Türflügel-Anschlagteils (24) abgedeckt und gegen Trennung vom Türflügel-Anschlagteil gesichert sind.

6. Dämpfungsvorrichtung nach Anspruch 5, **dadurch gekennzeichnet, dass** in den in der bestimmungsgemäßen Befestigungsstellung aufeinander liegenden Bereichen der lappenartigen Ansätze (46) des Dämpfergehäuses (32) und der Befestigungsflansche (48) des Türflügel-Anschlagteils (24) formschlüssig ineinander eingreifenden Befestigungsvorsprünge und -ausnehmungen vorgesehen sind.

7. Dämpfungsvorrichtung nach Anspruch 6, **dadurch gekennzeichnet, dass** in den lappenartigen Ansätzen (46) des Dämpfergehäuses (32) jeweils wenigstens eine Durchgangsöffnung (50) vorgesehen ist, welche auf jeweils einen im Querschnitt komplementär geformten zugeordneten Vorsprung der Befestigungsflansche (48) des Türflügel-Anschlagteils (24) aufsetzbar ist.

8. Dämpfungsvorrichtung nach Anspruch 6 oder 7, **dadurch gekennzeichnet, dass** in den in der bestimmungsgemäßen Abdeck- bzw. Befestigungsstellung aufeinander liegenden Bereichen der lappenförmigen Ansätze (46) des Dämpfergehäuses (32) und den gegenüberliegenden Bereichen der Befestigungsflansche (48) des Türflügel-Anschlagteils (24) jeweils wenigstens eine durchgehende fluchtende Bohrung vorgesehen ist, durch welche hindurch jeweils der Schaft einer zusätzlichen Befestigungsschraube hindurchführbar ist.

## Claims

1. Damping device (30) for hinges (10) for the pivotable articulation of door leaves (12) or door flaps on the carcass of items of furniture, in which the hinge has respectively a supporting wall mounting part (18) which can be fixed on the supporting wall (14) of the carcass and a door leaf mounting part (24) which is pivotably coupled thereto via a linkage mechanism (20; 22) and can be fixed on the inner face of the door leaf or flap, preferably as a door leaf mounting part which is countersunk and engages in a recess in the door leaf or flap and which has laterally projecting fixing flanges which bear on the inner face, wherein the damping device (30) has a damper housing (32) which is provided on the door leaf mounting part (24) and which is provided in the cavity thereof with a fluid or gaseous damping medium and a resistance element which is movable relative to the damping medium and is coupled to an actuating element (39) which extends out of the housing, wherein at least during part of the pivoting movement of the mounting parts (18, 24) relative to one another the actuating element is in engaged connection directly or indirectly with the supporting wall mounting part (18) and transmits to the resistance element the relative movement of the mounting parts as they pivot, **characterised in that** the damper housing (32) is a separate component which is provided with laterally projecting fixing flanges (38, 46) which can be fixed on the fixing flanges (48) of the door leaf mounting part (24), that at least some areas of the fixing flanges (38; 46) of the damper housing (32) are shaped so that they correspond substantially to the fixing flanges (48) of the door leaf mounting part (24) and can be placed in the prescribed fixing position on the fixing flanges (48), and that fixing means are provided for releasable connection of the fixing flanges (38; 46) of the damper housing (32) to the fixing flanges (48) of the door leaf mounting part (24).

2. Damping device as claimed in Claim 1, **characterised in that** at least some areas of the fixing flanges (38) of the damper housing are shaped so that they correspond substantially to the outer boundary of the fixing flanges of the door leaf mounting part (24) and are provided in their edge region with a projecting narrow edge portion (40) which engages over the edges of the fixing flanges of the door leaf mounting part in the prescribed fixing position on the door leaf mounting part (24), and that the fixing means are constructed for releasable connection of the edge portions (40) to the edges of the fixing flanges of the door leaf mounting part (24) and to the edges of the fixing flanges of the door leaf mounting part (24).

3. Damping device as claimed in Claim 2, **characterised in that** the fixing means are preferably formed by projections (42; 46) on the narrow edge portions (40) which can be latched on or under the edges of the fixing flanges of the door leaf mounting part.

4. Damping device as claimed in Claim 1 for hinges in which the door leaf mounting part (24) is provided in the region of its fixing flanges (48) with a plate (44) which is intended for covering of the fixing flanges and/or actuation of additional fixing means for the mounting part and which covers at least parts of the fixing flanges in the prescribed covering or fixing position bearing on the fixing flanges (48), wherein the said plate is disposed so that it can be pivoted up about an axis (a) extending parallel to the hinge pivot axis on the door leaf mounting part (24), **characterised in that** the damper housing (32) and the plate (44) are combined into one integral component.

5. Damping device as claimed in Claim 1 for hinges in which the door leaf mounting part (24) is provided in the region of its fixing flanges (48) with a plate (44) which is intended for covering of the fixing flanges and/or actuation of additional fixing means for the mounting part and which at least covers parts of the fixing flanges in the prescribed covering or fixing position bearing on the fixing flanges (48), wherein the said plate is disposed so that it can be pivoted up about an axis (a) extending parallel to the hinge pivot axis on the door leaf mounting part (24), **characterised in that** the fixing flanges projecting from the damper housing (32) are formed by thin flat tab-like extensions (46) which only cover parts of the fixing flanges of the door leaf mounting part and which when the covering or fixing plate (44) of the door leaf mounting part (24) is pivoted up can be placed on associated areas of the fixing flanges of the door leaf mounting part and can be releasably connected to the fixing flanges of the mounting part and can be covered and secured against separation from the door leaf mounting part after the covering or fixing plate (44) of the door leaf mounting part (24) has been pivoted down.

6. Damping device as claimed in Claim 5, **characterised in that** fixing projections and recesses which interengage so as to interlock are provided in the regions of the tab-like extensions (46) of the damper housing (32) and of the fixing flanges (48) of the door leaf mounting part (24) which lie above one another in the prescribed fixing position.

7. Damping device as claimed in Claim 6, **characterised in that** at least one through hole (50) is provided in each of the tab-like extensions (46) of the damper housing (32) and each of the said holes can be placed onto an associated projection of the fixing flanges (48) of the door leaf mounting part (24) which is of complementary shape in cross-section.

8. Damping device as claimed in Claim 6 or 7, **characterised in that** in the regions of the tab-like extensions (46) of the damper housing (32) which lie one above the other in the prescribed covering or fixing position and the opposing regions of the fixing flanges (48) of the door leaf mounting part (24) in each case at least one aligned through hole is provided through which the shank of an additional fixing screw can pass in each case.

## Revendications

1. Dispositif d'amortissement (30) pour charnières (10) pour l'articulation pivotante de vantaux (12) ou d'abattants de porte sur le corps de meubles, dans lequel la charnière présente, respectivement, une partie de butée (18) de paroi portante, qui peut être fixée sur la paroi portante (14) du corps, et une partie de butée (24) de vantail de porte couplée à pivotement via un mécanisme d'articulation (20 ; 22) à cette première partie, pouvant être fixée sur la face interne du vantail ou de l'abattant de porte, de préférence s'engageant à fleur dans un évidement du vantail ou de l'abattant de porte et pourvue de flancs de fixation saillant latéralement et s'appliquant sur la face interne, dans lequel le dispositif d'amortissement (30) présente un boîtier d'amortisseur (32) agencé sur la partie de butée (24) du vantail de porte, boîtier dont l'espace creux duquel se trouvent un milieu amortisseur fluide ou gazeux et un élément de résistance mobile par rapport au milieu amortisseur, élément de résistance qui est couplé à un élément d'actionnement (39) sortant du boîtier, qui est en liaison d'entraînement, au moins sur une partie du mouvement pivotant des parties de butée (18, 24) l'une par rapport à l'autre, directement ou indirectement avec la partie de butée (18) de la paroi portante et qui transmet le mouvement relatif des parties de butée, lors de leur pivotement, à l'élément de résistance,
**caractérisé en ce que**
le boîtier d'amortisseur (32) est un composant séparé, qui est pourvu de flancs de fixation (38 ; 46) saillant latéralement et que l'on peut fixer aux flancs de fixation (48) de la partie de butée (24) du vantail de porte,
les flancs de fixation (38 ; 46) du boîtier d'amortisseur (32) sont formés au moins par zones sensiblement de manière correspondante aux flancs de fixation (48) de la partie de butée (24) du vantail de porte et peuvent être appliqués dans la position de fixation conforme sur les flancs de fixation (48), et
il est prévu des moyens de fixation pour raccorder de manière amovible les flancs de fixation (38 ; 46) du boîtier d'amortisseur (32) aux flancs de fixation (48) de la partie de butée (24) du vantail de porte.

2. Dispositif d'amortissement (30) selon la revendication 1, **caractérisé en ce que** les flancs de fixation (38) du boîtier d'amortisseur sont formés au moins par zones sensiblement de manière correspondante à la limitation des flancs de fixation de la partie de butée (24) du vantail de porte et sont pourvus, dans leur zone de bord, d'un segment de bord étroit saillant (40) recouvrant les bords de leurs flancs de fixation dans la position de fixation conforme sur la partie de butée (24) du vantail de porte et **en ce que** les moyens de fixation pour raccorder de manière amovible les segments de bord (40) aux bords des flancs de fixation de la partie de butée du vantail de porte sont aménagés sur les segments de bord (40) et sur les bords des flancs de fixation de la partie de butée (24) du vantail de porte.

3. Dispositif d'amortissement (30) selon la revendication 2, **caractérisé en ce que** les moyens de fixation sont formés par des saillies (42 ; 46) qui peuvent s'enclencher sur ou sous les bords des flancs de fixation de la partie de butée du vantail de porte sur les segments de bord étroits (40).

4. Dispositif d'amortissement (30) selon la revendication 1 pour charnières, dont la partie de butée (24) de vantail de porte (24) est pourvue, dans la zone de son flanc de fixation (48), d'une plaque (44) destinée à recouvrir le flanc de fixation et/ou à actionner des moyens de fixation supplémentaires pour la partie de butée, recouvrant au moins par zones le flanc de fixation dans la position de recouvrement et/ou de fixation conforme s'appliquant sur les flancs de fixation (48), plaque qui est agencée autour d'un axe (a) s'étendant parallèlement à l'axe d'oscillation de la charnière de manière à pivoter vers le haut, sur la partie de butée (24) du vantail de porte, **caractérisé en ce que** le boîtier d'amortisseur (32) et la plaque (44) sont réunis en un composant d'un seul tenant.

5. Dispositif d'amortissement (30) selon la revendication 1 pour charnières, dont la partie de butée (24) du vantail de porte est pourvue, dans la zone de son flanc de fixation (48), d'une plaque (44) destinée à recouvrir le flanc de fixation et/ou à actionner des moyens de fixation supplémentaires pour la partie de butée, recouvrant au moins par zones le flanc de fixation dans la position de recouvrement et/ou de fixation conforme s'appliquant sur les flancs de fixation (48), plaque qui est agencée autour d'un axe (a) s'étendant parallèlement à l'axe d'oscillation de la charnière de manière à pivoter vers le haut, sur la partie de butée (24) du vantail de porte, **caractérisé en ce que** les flancs de fixation dépassant du boîtier d'amortisseur (32) se présentent sous la forme de saillies minces plates (46), en forme de pattes, ne recouvrant que des segments partiels des flancs de fixation de la partie de butée du vantail de porte, saillies qui peuvent être posées, lorsque la plaque de recouvrement ou de fixation (44) de la partie de butée (24) du vantail de porte a pivoté vers le haut, sur des zones affectées des flancs de fixation et qui peuvent être fixées de manière amovible aux flancs de fixation de la partie de butée et recouvertes après pivotement vers le bas de la plaque de recouvrement ou de fixation (44) de la partie de butée (24) du vantail de porte et qui sont fixées à l'encontre d'une séparation de la partie de butée du vantail de porte.

6. Dispositif d'amortissement (30) selon la revendication 5, **caractérisé en ce que**, dans la position de fixation conforme, les zones superposées des saillies en forme de pattes (46) du boîtier d'amortisseur (32) et des flancs de fixation (48) de la partie de butée (24) du vantail de porte sont pourvues de saillies et d'évidements de fixation s'engageant mécaniquement l'un dans l'autre.

7. Dispositif d'amortissement (30) selon la revendication 6, **caractérisé en ce que**, dans les saillies en forme de pattes (46) du boîtier d'amortisseur (32), est aménagée, respectivement, au moins une ouverture de passage (50) qui peut être appliquée sur, respectivement, une saillie affectée du flanc de fixation (48) de la partie de butée (24) du vantail de porte, ladite saillie étant formée de manière complémentaire en section transversale.

8. Dispositif d'amortissement (30) selon la revendication 6 ou 7, **caractérisé en ce que**, dans la position conforme de recouvrement ou de fixation, dans les zones superposées des saillies en forme de pattes (46) du boîtier d'amortisseur (32) et les zones opposées des flancs de fixation (48) de la partie de butée (24) du vantail de porte, respectivement, est ménagé au moins un perçage traversant aligné, à travers lequel on peut, respectivement, faire passer la tige d'une vis de fixation supplémentaire.
